# EUROPÄISCHE PATENTANMELDUNG

(11) **EP 2 511 185 A1**
(43) Veröffentlichungstag der Anmeldung: **17.10.2012**
(21) Anmeldenummer: 12163726.8
(22) Anmeldetag: 11.04.2012
(51) Int. Cl.: B65D 1/32

(54) **Dosierstift**

(30) Priorität: 11.04.2011 DE 102011016679; 27.06.2011 DE 102011106281; 27.06.2011 DE 102011106290; 10.10.2011 DE 102011115393; 03.08.2011 DE 102011122839; 08.08.2011 DE 102011122846; 05.08.2011 DE 102011122841
(71) Anmelder: UHU GmbH & Co. KG, 77815 Bühl (Baden) (DE)
(72) Erfinder: Ahrens Hans-Joachim, 38889 Blankenburg (DE)
(74) Vertreter: advotec.

(57) **Zusammenfassung**

Die Erfindung betrifft einen Dosierstift zum Dosieren eines fließfähigen Stoffes, insbesondere eines Klebstoffes wie Sekundenklebstoff, umfassend
- einen Behälter (2)mit einer Hauptachse, der eine Umfangswand hat, die sich entlang der Hauptachse erstreckt, und
- einen Behälterboden, der entweder von einem in ein offenes Behälterende eingesetzten Stopfen (11) oder von einer an der Umfangswand angeformten Stirnwand gebildet ist, und
- eine an der dem Behälterboden abgewandten Stirnseite des Behälters angeordnete Düse (9) mit einer Austrittsöffnung zum Ausbringen des fließfähigen Stoffes. Der Behälter (2) ist nach einem Spritzgießverfahren hergestellt und in der Umfangswand des Behälters (2) ist mindestens ein Schlitz (4) eingeformt, der sich parallel zur Hauptachse erstreckt und sich in dem Stopfen (11) bzw. der Stirnwand fortsetzt.

## Beschreibung

Die Erfindung betrifft einen Dosierstift zum präzisen Dosieren von Klebstoffen, Lacken, Medikamenten, Kosmetika oder dergleichen.

Klebstoffbehälter für Cyan-Klebstoffe bestehen in der Regel aus Polyethylen, insbesondere HDPE und haben ein Aufnahmevolumen für etwa 10 ml bis 100 ml Klebstoff. Der Behälter, der insbesondere zur Aufnahme von Sekundenklebstoff genutzt werden kann, kann eine überwiegend zylindrische, konische und/oder ballige oder konkave Form haben, so dass er in aufrechter Stellung lagerbar ist.

Des Weiteren ist es bekannt, dass Cyanacrylat-Klebstoffe in dünnwandigen, leicht drückbaren Behältern aus Polyethylen keine ausreichend hohe Lagerfähigkeit besitzen, da die flüchtigen Bestandteile der Klebstoffe durch die Behälterwände diffundieren können.

Der Erfindung liegt die Aufgabe zugrunde, einen Dosierstift zu schaffen, der eine hohe Standfähigkeit hat und der eine gute Dosierbarkeit des Klebstoffes mit geringem manuellem Kraftaufwand ermöglicht.

Diese Aufgabe ist erfindungsgemäß durch den Dosierstift mit den Merkmalen des Patentanspruchs 1 gelöst.

Vorteilhafte Ausgestaltungen des Dosierstifts nach der Erfindung sind den Unteransprüchen entnehmbar.

Durch die erfindungsgemäße Ausgestaltung eines Dosierstifts kann die in dem Stift bzw. Behälter vorgehaltene Flüssigkeit mit einer geringen Drückkraft gut dosiert werden. Die Nut bzw. schlitzartige Vertiefung in der Wandung des Aufnahmebehälters, die sich in axialer Richtung des Behälters erstreckt und insbesondere vom Boden bis an eine Behälterschulter reichen kann, ermöglicht das Ausbringen der Flüssigkeit mit der geringen Drückkraft bei gleichzeitig guter Dosierbarkeit.

Laut 1. Fickschen Gesetz ist die Diffusionsgeschwindigkeit aus einem Behälter umgekehrt proportional zu dessen Wanddicke x. Also sind 5 bis 20g-Flaschen mit 1,2 mm HDPE- Wanddicke und mehr nur noch mit mehr als unzumutbaren 50N zu drücken. Durch die Ausführung des Schlitzes in der Flasche bzw. dem Dosierstift nach der Erfindung kann hier Abhilfe geschaffen werden.

Erreicht wird das Ziel einer geringen Drückkraft und leichten Dosierbarkeit insbesondere dadurch, dass der Schlitz oder eine Aussparung vom unteren Ende des Behälters insbesondere bis kurz vor dessen Schulter oder bis an sie heran oder auch die Schulter durchgreifend eingeformt wird. Bei Dosierstiften mit einem üblichen Fassungsvermögen für Cyanacrylat-Klebstoff, d. h. von 5g bis 20g, kann der Schlitz kann eine Tiefe von mindestens 5 mm, insbesondere mindestens 10 mm haben.

An die Schulter dieses Behälters kann entweder eine Düse mit einer Austrittsöffnung oder ein Hals mit Gewinde oder Prellring angeformt sein. In der Regel besitzt diese erstgenannte Düse ein Außengewinde für eine spezielle Verschlusskappe. Auf das Gewinde eines Halses kann eine bekannte Düse oder ein Dosierkopf geschraubt sein. Auch kann an die Schulter eine Dosierhülse mit einem Dichtstift angeformt sein, auf den eine an sich bekannte, drehbare Drehhülse aufgeschnappt ist.

Der durch die Behälterwand ausgebildete Schlitz kann bezogen auf eine Längsachse des Behälters in radialer Richtung nach außen, das heißt zur Außenseite hin zu einem schmalen Spalt zusammengeführt sein, um den Verstellweg bzw. die Komprimierbarkeit des Behälters zu begrenzen. Damit ist auch die Dosiermenge pro Dosiervorgang begrenzt. Insbesondere bei Verwendung eines hochreaktiven Sekundenklebers ist dies von Bedeutung, da der Klebstoff nicht an unerwünschten Stellen oder auf die Haut eines Benutzers gebracht werden soll.

Der Dosierstift nach der Erfindung kann eine der Anwendung angepasste Dosierspitze bzw. Düse aufweisen. Diese kann als einfache, offene Düse oder auch als wiederverschließbare Drehspitze ausgebildet sein.

Der Dosierstift nach der Erfindung ist insbesondere nach einem Spritzgießverfahren hergestellt.

Des Weiteren kann der Behälter des Dosierstifts nach der Erfindung entweder einen geschlossenen Boden aufweisen oder mit einem offenen unteren Ende versehen sein, das mit einem Stopfen verschlossen ist. In ersterem Fall kann an der dem geschlossenen Boden abgewandten Seite des Behälters ein Gewinde zur Kopplung mit einem Adapter, an dem die Dosierspitze ausgebildet ist, oder auch ein Prellring vorgesehen sein, an den sich eine Kappe mit Dosierspitze anschließt.

Wenn das offene untere Ende mittels eines Stopfens verschlossen ist, ist der Behälter an der dem Stopfen abgewandten Seite vorzugsweise mit einer einstückig angeformten Dosierspitze bzw. Düse versehen.

Der Stopfen zum Verschließen des unteren offenen Endes des Behälters besitzt bei einer speziellen Ausführungsform eine Basisplatte, die entweder geschlossen bzw. durchgängig ausgeführt ist oder mit der Fortführung des Schlitzes im Behälter versehen ist.

Zum Behälter hin ist an diese Platte wenigstens eine innere Dichthülse angeformt, die formschlüssig in der großen Öffnung am Ende des Behälters sitzt und dort geklemmt und oder geschweißt ist.

Um die Bildung von Spannungsrissen zu vermeiden und die Dichtwirkung des Stopfens nochmals zu verbessern, ist vorgesehen, zusätzlich eine äußere Dichthülse an die Platte des Stopfens anzuformen. Er verhindert durch seinen permanenten Druck auf die Behälterwand im Bereich des unteren offenen Endes des Behälters nach innen hin - also gegen den Druck der inneren Dichthülse - Spannungsrisse, die bei Verwendung schnell trocknender, aggressiver Klebstoffe schnell auftreten könnten.

Mit einem Stopfen mit längerer Dichthülse mit oder ohne einen dadurch hindurch verlaufenden Schlitz wird dieser offene Boden verschlossen. Wenn man den Stopfen ohne Schlitz ausführt, verlegt man den elastischen, drückbaren Bereich des Behälters eher in dessen Mitte. An das obere Ende des Behälters kann in diesem Falle gleichzeitig eine Düse mit der Austrittsöffnung angeformt sein.

Um die notwendige Etikettierfläche nicht unnötig zu reduzieren, ist die axiale Aussparung zu einem einzigen Spalt zusammen geführt. Andererseits ist der Spalt in seiner Breite begrenzt, um den Hub zu begrenzen und damit die Dosiermenge pro Dosiervorgang. Das ist bei hochreaktivem Sekundenkleber nicht unwichtig, um Verklebungen an unerwünschten Stellen oder gar an der Haut zu verhindern. Das gelang bisher nur mit zusätzlichen, aufwändigen Hebeln oder Tasten an einem Stift. Auch bei Augentropfen spielt die Dosierbarkeit nur eines Tropfens eine sehr wichtige Rolle.

Als zusätzliche Technik wird ein drehbarer Einstellring vorgeschlagen, der mit unterschiedlich breiten Nocken in der Innenkontur den Hub unterschiedlich begrenzt. Er wird auf den Behälter geschnappt und kann um die Hauptachse herum etwas gedreht werden. Dabei federn unterschiedlich breite Nocken in den Spalt oder Schlitz, wodurch sein effektiver Hub einstellbar wird. Die wichtigste Eigenschaft dieses Einstellringes ist jedoch, dass die unterschiedlich breiten Nocken definitiv den Hub des Schlitzes vorgeben, also quasi die Differenz aus Schlitzbreite und Nockenbereite ist dann der resultierende tatsächliche Hub. So kann man Cyanacrylat-Klebstoff oder auch Augentropfen exakt tropfenweise ausbringen, wahlweise auch zwei oder drei Tropfen.

Um den Dosierstift nach der Erfindung mit einem derart hohen Umformgrad überhaupt herstellen zu können, wird ein spezielles Verfahren vorgeschlagen. Der Behälter dieses Typs eines Dosierstiftes mit Stopfen soll rein spritzgießtechnisch hergestellt werden, und zwar wie folgt:

Die Lösung sieht vor, dass der Boden der Flasche offen gespritzt wird. Auch hier handelt es sich um ein Spritzgießteil, dessen Technologie gut beherrscht wird und nicht um die mit sehr großen Toleranzen behaftete Blastechnik.

Der Schlitz verläuft im Behälter als Eindellung bis an deren Schulter heran oder hindurch, damit ein passender Formstift im Spritzgießwerkzeug ohne Hinterschneidung bleibt und in einer ersten Version axial aus der Düse heraus gezogen werden kann.

Damit in diesem Falle ein möglichst tiefer Schlitz realisiert werden kann, der eine spürbare Wirkung beim Drücken des Behälters ergibt, also eine leichtere Drückbarkeit erzielt wird, wurde in einer geringfügig davon abweichenden zweiten Version vorgeschlagen, die Düse mit einem Versatz asymmetrisch nach außen zu versetzen und zwar weg vom Schlitz. Mit diesem Kniff kann man einerseits den Formstift problemlos aus der Düse ziehen und gleichzeitig auch bei kleinen Gebinden um 3g und 5g Schlitztiefen von etwa 5 mm oder auch von etwa 10 mm und mehr realisieren.

Eine weitere, dritte Version ist ein Klebstift mit einem spritzgegossenen Behälter mit Schlitz und asymmetrischer Düse, die einen Versatz zur Hauptachse aufweist, und zwar seitlich von einem relativ großen Schlitz. Auch der Schlitz selbst kann asymmetrisch von der Hauptachse versetzt sein.

Mit einem Stopfen mit längerer Dichthülse mit oder ohne einen dadurch hindurch verlaufenden Schlitz wird dieser offene Boden verschlossen. Wenn man den Stopfen ohne Schlitz ausführt, verlegt man den elastischen, druckbaren Bereich des Behälters eher in dessen Mitte. An das obere Ende des Behälters ist in diesem Falle gleichzeitig eine Düse mit der Austrittsöffnung angeformt.

Der Schlitz verläuft im Behälter bis an deren Schulter heran oder hindurch, damit ein passender Formstift im Spritzgießwerkzeug ohne Hinterschneidung bleibt und auch aus der Düse heraus gezogen werden kann.

Damit in diesem Falle ein möglichst tiefer Schlitz realisiert werden kann, der eine spürbare Wirkung beim Drücken des Behälters ergibt, also eine leichtere Drückbarkeit erzielt wird, wurde in einer Version vorgeschlagen, die Düse mit einem Versatz asymmetrisch nach außen zu versetzen und zwar weg vom Schlitz. Mit diesem Kniff kann man einerseits den Formstift problemlos aus der Düse ziehen und gleichzeitig auch bei kleinen Gebinden um 3g und 5g Schlitztiefen von etwa 10 mm und mehr realisieren. In dieser Version ist ein besonders tiefer Schlitz möglich, der die an sich harte HDPE-Flasche mit Wanddicke von mehr als 1,2 mm angenehm weich werden lässt. Für den Medizinbereich werden dadurch leicht drückbare Flaschen aus transparentem PC, PET, PBT usw. möglich.

Damit man während des Füllvorganges mit Klebstoff oder Kosmetika einen Überdruck im Behälter ableiten kann, ist bei einer speziellen Ausführungsform in die Außenkontur der inneren und gegebenenfalls der äußeren Dichthülse je ein Entlüftungskanal eingeformt. Er kann kurz vor der Platte des Stopfens enden.

Im Falle dieses unten mit einem einstückig angeformten Boden geschlossenen Behälters wird erfindungsgemäß an das offene, obere Ende entweder ein Gewinde oder ein Prellring angeformt sind, an dem ein Universal-Adapter geschraubt bzw. geschnappt ist. An diesem Universal-Adapter sind folgende Elemente angeformt bzw. montiert:
Version A: In der der aufwendigsten Version A ist an der Stirnseite des Universal-Adapters ein Hals mit einem Hals-Gewinde angeformt, auf den eine Steuerhülse mit einer Drehdüse geschraubt ist, die einen Steuerstift abdichtet, wenn die Drehhülse in Richtung Behälter geschraubt ist.
Version B: In der Version ist eine günstigere Lösung B vorgesehen, bei der direkt und einteilig an die Stirnseite des Adapters eine Steuerhülse mit einem die Austrittsöffnung abdichtenden Steuerstift angeformt ist, auf den eine darauf hin und her drehbare Drehhülse montiert sind.
Version C: Im Sinne eines modularen Aufbaues trägt der Universal- Adapter in einer Version C einen gleich großen Hals mit einem Hals- Gewinde, auf den eine separate, große Düse geschraubt ist, die vorn selbst eine kleinere Düse mit Gewinde für eine große Kappe besitzt.
Version D: Der Universal-Adapter trägt in der Version D einen Hals mit einem Hals-Gewinde, wobei der Hals der im Sinne eines einheitlichen Werkzeugaufbaues nach vorn um eine zur Austrittsöffnung hin feiner werdenden Düse einteilig verlängert ist.
Version E: In der preiswertesten Ausführung E wird an die Stirnseite des Universal-Adapters selbst eine kleinere Düse mit Gewinde für eine kleine Kappe mit Innengewinde angeformt.

Damit ist eine universelle, leicht dosierbare Soft-Flasche mit einem universellen Adapter geschaffen worden, die trotz ihrer hohen Wanddicke leicht zu drücken und dosieren ist.

Um einen Stift mit einem derart hohen Umformgrad überhaupt herstellen zu können, wird ein spezielles Verfahren vorgeschlagen: Der Behälter dieses Kleber und Dosierstift mit Universal-Adapter soll rein spritzgießtechnisch hergestellt werden, und zwar mit einem geschlossenen Boden am unteren Ende und mit einem sich nach vom hin aufweitenden Prellring oder einem Gewinde am oberen Ende. Dabei formt man das obere Ende so groß, dass der Formstift noch problemlos in Richtung der Düse entformt werden kann, das obere Ende ist also effektiv gleich oder größer als der Behälter des Stiftes.

Bei dieser Art des erfindungsgemäßen Behälters handelt es sich um ein Spritzgießteil, dessen Technologie gut beherrscht wird und nicht um die mit großen Toleranzen behaftete Blastechnik. Der durchlaufende, axiale Schlitz im Behälter verläuft in diesem Falle bis an oder durch die Schulter des Behälters.

Bei einer weiteren, speziellen Ausführungsform des Dosierstiftes nach der Erfindung wird das Ziel einer geringen Drückkraft und leichten Dosierbarkeit dadurch erreicht, dass eine Aussparung vom Boden der Flasche aus in Richtung der Schulter eingeformt wird, die zur Außenseite hin zu einem schmalen Spalt zusammen geführt wird. Im Prinzip handelt es sich hierbei um eine teilweise aufgewickelte ovale Flachflasche, hier Flaschenring genannt.

Um die notwendige Etikettierfläche nicht unnötig zu reduzieren, ist die axiale Aussparung zu einem Spalt zusammen geführt. Andererseits ist der Spalt in seiner Breite begrenzt, um den Hub zu begrenzen und damit die Dosiermenge pro Dosiervorgang. Das ist bei hochreaktivem Sekundenkleber nicht unwichtig, um Verklebungen an unerwünschten Stellen oder gar an der Haut zu verhindern. Das gelang bisher nur mit zusätzlichen, aufwändigen Hebeln oder Tasten an der Flasche.

Um eine Flasche mit einem derart hohen Umformgrad überhaupt herstellen zu können, wird ein spezielles Verfahren vorgeschlagen: Die Flasche mit ihrer Aussparung und dem Spalt soll aus einem Vorformling heraus in einem Spritzblas- Verfahren hergestellt wird. Der Vorformling, auch Preform genannt, trägt bereits das Gewinde und wird in ein vorgeheiztes Werkzeug eingebracht und dort mit Druckluft in die spezielle Kontur eingeblasen, wobei in den Werkzeug-Innenraum ein Dorn mit einem Steg ragt, der die Aussparung und den Spalt prägt.

Nachweislich sind die Kompaktheit und die Standfestigkeit besser als bei einer Flachflasche. Man spart Platzbedarf in der Verpackung und im Regal.

Die Erfindung hat auch eine Kindersicherung für Sekundenkleberflaschen bzw. einen Dosierstift mit Kindersicherung zum Gegenstand. Hierbei sind in einem Abstand und durch je einen Schlitz getrennt zwei um 180° zueinander versetzte Federzungen koaxial an einer Schraubkappe zum Abdichten der Düse einer Sekundenkleberflasche angeformt. Die Federzungen können als Stege, ergonomische Hülsensegmente oder als Teile einer ovalen Kappe ausgebildet sein. Zwischen den Federzungen und der Kappenhülse befindet sich je ein Schlitz, der an der Unterseite der Kappe beginnt. In der Regel läuft dieser Schlitz auf der Länge eines Drittels bis hin zu zwei Drittel der Kappenlänge.

Auf bzw. in der Stirnseite einer Flasche, einer Tube oder eines darauf befestigten, die Düse tragenden Adapters sind diverse Erhöhungen oder Vertiefungen angeformt, hinter die Elemente der Kappe schnappen sollen. Aus diesem Grunde werden die äußeren Enden der Federzungen, die als feine Zähne ausgebildet sein können im zugeschraubten Zustand hinter eine der Erhöhungen oder in je eine der Vertiefungen auf bzw. in der Stirnseite eines die Düse tragenden Adapters eingerastet. Dadurch bedingt kann man die Kappe nicht nach links abschrauben.

Wenn man die Federzungen zusammendrückt, drückt man deren Enden bzw. die daran angeformten Zähne weg von den Erhöhungen bzw. Vertiefungen in einen ringförmigen Freiraum in Richtung der Düse oder auch nach außen hin in den dortigen Freiraum, Während dieses Niederdrückens lässt sich die Kappe problemlos nach links abschrauben. Diese beiden überlagerten Bewegungen gelingen Kindern in der Regel nicht.

Es ist also mit dieser erfindungsgemäßen Lösung gelungen, die oft angedeuteten Stege oder Flügel auf Kappen für Sekundenkleber, die das Abschrauben erleichtern sollen mit einigen neuartigen Funktionen zu versehen.

Diese besondere Technik hat aber noch weitere, entscheidende Vorteile zu bieten:
● Eine Kindersicherung, die ohne technische Änderungen auch als zuverlässige
● Transportsicherung zu verwenden ist. Sekundenkleber-Flaschen, die von 5g bis 50g im semi- und professionellen Bereich verwendet werden, besitzen mit der erfindungsgemäßen Kindersicherung ebenfalls eine perfekte,
● akustisch hörbar rastende Transportsicherung. Man nennt das auch bewusst eingesetztes Akusto-Design.

Ein weiterer wichtiger Nutzeffekt ist, dass die Kappe durch diese Transportsicherungen ein deutlich
● erhöhtes Drehmoment übertragen kann und man damit die oft festgeklebten Gewinde leichter lösen kann.
● Letztlich arbeitet man im professionellen Bereich oft mit Handschuhen, auch hier hat diese Kombination Kinder- und Transportsicherung wegen Ihrer Rutschsicherung große ergonomische Vorteile.

Weitere Vorteile und vorteilhafte Ausgestaltungen des Gegenstandes der Erfindung sind der Beschreibung, der Zeichnung und den Patentansprüchen entnehmbar.

Ausführungsbeispiele von Dosierstiften nach der Erfindung sind in der Zeichnung schematisch vereinfacht dargestellt und werden in der nachfolgenden Beschreibung näher erläutert. Es zeigt:
- Figur 1: eine perspektivische Ansicht eines Dosierstifts nach der Erfindung;
- Figur 2: den Dosierstift ohne Verschlusskappe;
- Figur 3: den Querschnitt des Dosierstiftes entlang der Linie G-G in Fig. 2;
- Figur 4: eine erste Ansicht der Verschlusskappe in Alleinstellung;
- Figur 5: eine zweite Ansicht der Verschlusskappe;
- Figur 6: eine Stirnansicht des Dosierstifts mit angeformtem Boden;
- Figur 7: eine erste Seitenansicht des Dosierstifts nach Fig. 6;
- Figur 8: eine zweite Seitenansicht des Dosierstiftes nach Fig. 6;
- Figur 9: einen Längsschnitt durch den Dosierstift entlang der Linie H-H in Fig. 8;
- Figur 10: eine Detailansicht des Bereichs X in Fig. 9;
- Figur 11: eine perspektivische Ansicht einer weiteren Ausführungsform eines Dosierstiftes mit Bodenstopfen;
- Figur 12: eine Kappe des Dosierstiftes nach Fig. 11;
- Figur 13: den Dosierstift mit Kappe;
- Figur 14: eine erste Ansicht des Bodenstopfens;
- Figur 15: eine zweite Ansicht des Bodenstopfens;
- Figur 16: eine Stirnansicht des Dosierstiftes mit Bodenstopfen;
- Figur 17: eine erste Seitenansicht des Dosierstiftes nach Fig. 16;
- Figur 18: eine zweite Seitenansicht des Dosierstiftes nach Fig. 16;
- Figur 19: einen Längsschnitt durch den Dosierstift entlang der Linie H-H in Fig. 18;
- Figuren 20 bis 24: das Öffnen eines Dosierstiftes mittels eines in einer Verschlusskappe angeordneten Stiftes;
- Figuren 25 bis 28: Ansichten und Schnitte durch einen geschlossenen Dosierstift mit separatem Stopfen;
- Figur 29: einen Dosierstift mit Einstellring;
- Figur 30: den Einstellring;
- Figur 31: einen Dosierstift mit Drehhülse;
- Figur 32: einen Behälter des Dosierstifts nach Figur 31;
- Figuren 33 bis 37: Ansichten und Schnitte durch einen geöffneten Dosierstift mit separatem Stopfen;
- Figuren 38 bis 41: Ansichten und Schnitte durch einen geschlossenen Dosierstift mit separatem Stopfen;
- Figur 42: einen Dosierstift mit exzentrischer Düse;
- Figur 43: eine Verschlusskappe des Dosierstiftes nach Figur 42;
- Figuren 44 bis 49: fünf Versionen eines Dosierstiftes mit Adapter;
- Figuren 50 bis 53: drei Ansichten und einen Schnitt durch eine zylindrische Soft-Flasche;
- Figuren 54 bis 57: drei Ansichten und einen Schnitt durch eine konische Soft-Flasche;
- Figur 58: einen Vorformling;
- Figuren 59 bis 62: eine Kindersicherung an einer zugeschraubten Kappe auf einer Sekunden-Kleberflasche in Ansichten und Schnitten;
- Figur 63: einen Adapter mit diversen Erhöhungen auf dessen Stirnseite;
- Figur 64: eine Kindersicherung an einer Kappe für eine Sekunden-Kleberflasche;
- Figuren 65 bis 68: eine Kindersicherung an einer zugeschraubten Dreh-Düse auf einem speziellen Adapter mit Dichtstift auf einer Sekunden-Kleberflasche in Ansichten und Schnitten;
- Figuren 69 und 70: Flasche mit Erhöhungen auf dessen Stirnseite und Kappe dazu.

In den Figuren 1 bis 10 ist ein Klebe- und Dosierstift dargestellt, der insbesondere zur Aufnahme eines Canoacrylat-Klebstoffs (Sekunden-Klebstoff) dient und einen Behälter 2 mit einer Behälterwand aufweist, die im Wesentlichen zylindrisch ausgebildet ist. Der Behälter 2 ist an einem bodenseitigen Ende 1 mittels eines einstückig angeformten Bodens 10 verschlossen. An seiner dem Boden 10 abgewandten Seite weist der Behälter 2 einen Adapter 8 auf, der mit einer Düse 9 versehen ist, welche stirnseitig eine Austragsöffnung 19 aufweist und an ihrem Umfang mit einem Gewinde 12 zum Aufschrauben einer insbesondere in den Figuren 1, 4 und 5 dargestellten Verschlusskappe 14 versehen ist.

Die Behälterwand, die zylindrisch ausgebildet ist, bildet einen sich in axialer Richtung des Dosierstiftes erstreckenden Schlitz 4, der sich von dem Boden 10 bis in einen mittleren Abschnitt des Behälters 2 erstreckt und eine nutartige Vertiefung der Behälterwand darstellt. Im Bereich des Bodens 10 ist der Schlitz 4 also mit einem offenen Ende ausgeführt. Der Schlitz 4 ermöglicht eine leichte Drückbarkeit und definierte Dosierbarkeit des Behälters 10.

Die Verschlusskappe 14 weist stirnseitig eine sich in axialer Richtung erstreckende Nadel 21 auf, die in einer am äußeren Kappenende 13 angeordneten Vertiefung 15 sitzt und mittels derer die Austragsöffnung 19 der Düse 9 geöffnet werden kann.

In den Figuren 11 bis 19 ist eine weitere Ausführungsform eines Dosierstiftes dargestellt, der ebenfalls insbesondere zur Aufnahme eines Cyanoacrylat-Klebstoffs dient und einen Behälter 10 aufweist, der einen im Wesentlichen runden bzw. ovalen Querschnitt hat. Der Behälter 10 ist an einem bodenseitigen Ende 1 mittels eines Verschlussstopfens 4, der einen Boden des Behälters 10 bildet, verschlossen. An seiner dem Stopfen 4 abgewandten Seite weist der Behälter 10 eine direkt auf eine Behälterschulter angeformte Düse 9 auf, welche stirnseitig eine Austragsöffnung 19 aufweist und an ihrem Umfang mit einem Gewinde 12 zum Aufschrauben einer Verschlusskappe 19 versehen ist.

Der Behälter 10 weist eine Behälterwand auf, die einen sich in axialer Richtung des Dosierstiftes erstreckenden Schlitz 4 bildet. Dieser erstreckt sich von dem durch den Stopfen 4 gebildeten Boden bis in einen mittleren Abschnitt des Behälters 10 und stellt eine nutartige Vertiefung der Behälterwand dar ist. Um ein ungewolltes Austreten von Klebstoff im Bodenbereich des Behälters 10 zu verhindern, weist der Stopfen 4 eine mit dem Schlitz 4 korrespondierende Ausnehmung 4 auf.

Die Verschlusskappe 14 weist wiederum stirnseitig eine sich in axialer Richtung erstreckende Nadel 16 auf, mittels derer die Austragsöffnung 19 der Düse 9 geöffnet werden kann.

In den Figuren 20 bis 24 ist das Öffnen des in Fig. 1 dargestellten Dosierstiftes gezeigt. Im dessen Lieferzustand ist die Austragsöffnung 19 mittels einer Membran 20 verschlossen. Diese ist etwa 3 mm vom äußeren Ende der Austragöffnung 19 entfernt. Zum Durchstoßen der Membran 20 wird die Nadel 16, die an der Verschlusskappe 14 angeordnet ist und aus Edelstahl besteht, in die Austragöffnung 19 eingeführt, so dass die Membran 20 durchstoßen wird.

In den Figuren 1 bis 24 ist also ein Klebe- und Dosierstift zum präzisen Dosieren von Sekunden- Klebstoffen, Schraubensicherungs- Lack, aber auch von Augentropfen und Kosmetika aus einem handlichen Stift mit etwa 3 g bis 10g Inhalt und mit einem angenehm leichten Fingerdruck dargestellt, der dadurch gekennzeichnet ist,
● dass vom unteren Ende (1) eines spritzgegossenen Behälters (2) aus ein mindestens 2 mm breiter, konzentrisch zur Hauptachse (3) und durch den Außenmantel nach außen hindurch verlaufender Schlitz (4) eingeformt ist,
● dass an das untere Ende (1) des Behälters (2) entweder ein geschlossener Boden (10) mit einem Schlitz (4') eingespritzt ist oder ein Stopfen (11) mit einem Schlitz (4') dort eingepresst ist,
● dass im Falle des unten mit einem Boden (10) geschlossenen Behälters (2) an das obere Ende (5) ein Gewinde (6) oder ein Prellring (7) angeformt sind, an dem ein Adapter (8) mit einer Düse (9) und einer Austrittsöffnung (19) angeformt sind und
● dass im Falle des mit einem Stopfen (11) verschlossenen Behälters (2) an dessen oberem Ende (5) direkt eine Düse (9) angeformt ist.

Die Düse (9) kann ein Außengewinde (12) tragen.

In der Austrittsöffnung (19) der Düse (9) kann eine dünne Membran (20) eingeformt sein.

Im äußeren Ende (13) einer Kappe (14) kann eine Vertiefung (15) eingeformt sein, in der eine in die Austrittsöffnung (19) passende Nadel (16) aus Kunststoff und/oder aus Metall (26) angeordnet ist.

An der Innenseite (23) einer Kappe (14) kann eine in die Austrittsöffnung (19) passende innere Nadel (16') aus Kunststoff und/oder aus Metall (26) angeordnet ist.

Der Schlitz (4,4') kann an wenigstens einer Stelle zur Außenseite hin zu einem schmalen Spalt (24) zusammen geführt sein, um den Dosierhub zu begrenzen.

Figur 25 bis 28 zeigen Ansichten und Schnitte durch einen geschlossenen Klebe- und Dosierstift 21 mit einem separaten Stopfen 11,11', 11" im Behälter 2.

Der Schlitz 4 verläuft im Behälter 2 in diesem Beispiel bis an deren Schulter 25 heran, damit ein passender Formstift im Spritzgießwerkzeug ohne Hinterschneidung bleibt und er aus der Düse 9 heraus gezogen werden kann. Die Düse 9 ist direkt an das obere bzw. das dem Stopfen 11 abgewandte Ende 5 des Behälters angespritzt, was besonders kostengünstig ist.

Damit in diesem Falle ein möglichst tiefer Schlitz 4 realisiert werden kann, der eine spürbare Wirkung beim Drücken des Behälters ergibt - im Bild ist er 10 mm-, wurde die Düse mit einem Versatz V asymmetrisch bezogen auf die Achse des Behälters 2 radial nach außen versetzt, und zwar weg vom Schlitz 4.

Der Stopfen 11, der in diesem Falle ebenfalls einen Schlitz 4' besitzt, ist mit seiner inneren Dichthülse 11' in den Behälter 2 gepresst. Durch den Schlitz 4' des Stopfens 11 verläuft der elastische Bereich des Behälters 2 vom Stopfen 11 beginnend bis in dessen Mitte hin. Er muss lediglich über eine lange, ebenfalls mit einem Schlitz 4' versehene Dichthülse 11' den Behälter 2 auch während des Drückens hermetisch abdichten. Das kann durch umlaufende Lippendichtungen 34 verstärkt werden.

Außerdem ist hier am Ende der großen Öffnung 30 des Behälters 2 ein Energierichtungsgeber 36 angeformt, der eine perfekte Schweißverbindung beim Fixieren des Stopfens 11 an dem Behälter 2 ermöglicht.

Diese Dichtung des offenen Behälterendes 1 arbeitet besonders gut, wenn am Stopfen 11 außen um den Behälter 2 herum eine äußere Dichthülse 11" angeformt ist. Damit man während des Füllvorganges Überdruck im Behälter 2 ableiten kann, ist in die Außenkontur der inneren Dichthülse 11' ein innerer und ein äußerer Entlüftungskanal 33, 33' eingeformt. Er endet kurz vor einer Stirnplatte 11'" des Stopfens 11.

In Figur 29 ist ein Behälter 2 mit einem Stopfen 11 dargestellt, in dessen Schlitze 4 und 4' wahlweise ein Nocken 28 oder 29 greifen, der im Inneren eines Einstellringes 27 angeformt sind. Figur 30 zeigt den Einstellring 27 in Alleinstellung. Er vergrößert die Standfläche des Klebestiftes 21. Zwecks Montage schiebt man ihn vom Boden 10 aus oder von der Schulter 25 des Behälters 2 aus auf denselben. Die wichtigste Eigenschaft dieses Einstellringes 27 ist jedoch, dass die unterschiedlich breiten Nocken 28,29 definitiv den Hub des Schlitzes 4, 4' vorgeben, also quasi die Differenz aus Schlitzbreite und Nockenbereite ist dann der resultierende tatsächliche Hub.

Figur 31 zeigt einen Klebestift mit Drehhülse 40, die auf eine Steuerhülse 41 geschnappt ist, die selbst an die Schulter 25 angeformt wurde. In Figur 32 ist ein Behälter der Dosierflasche 2 nach Figur 31 dargestellt, die in erfindungsgemäßer Weise einen Schlitz 4 bzw. eine Ausnehmung aufweist, die von einer bodenseitigen Öffnung 30 aus in axialer Richtung verläuft.

Bezug nehmend auf die Figuren 25 bis 32 ist also ein Klebe- und Dosierstift mit Stopfen zum präzisen Dosieren von Sekunden- Klebstoffen, Schraubensicherungs- Lack, Farben, aber auch von Augentropfen und Kosmetika aus einem handlichen Stift mit etwa 3g bis 50g Inhalt und mit einem angenehm leichten Fingerdruck, dargestellt, der dadurch gekennzeichnet ist,
● dass vom unteren Ende (1) eines dort mit einer großen Öffnung (30) versehenen, spritzgegossenen Behälters (2) aus ein mindestens 2 mm breiter, konzentrisch zur Hauptachse (3) und durch den Außenmantel (35) nach außen hindurch verlaufender Schlitz (4) eingeformt ist, der bis an die Schulter (25) des Behälters (2) heran verläuft,
● dass ein separater Stopfen (11, 11', 11", 11"') mit oder ohne einem Schlitz (4') formschlüssig und dichtend in die große Öffnung (30) dieses Behälters (2) eingepresst ist,
● dass am oberem Ende (5) Behälters (2) und stirnseitig auf dessen Schulter (25) direkt eine Düse (9) mit einem Außengewinde (12) und einer Austrittsöffnung (19) an der Spitze oder ein Hals (39) mit Gewinde (12) oder Hals mit Prellring (38) in der Hauptachse angeformt ist oder
● dass die Düse nach außen hin, vom Schlitz (4) weg mit einem Versatz (V) versetzt an der Schulter (25) angeformt ist.

Ein separater Stopfen (11), der für die Öffnung (30) eine längere, innere Dichthülse (11') trägen kann, ist vorzugsweise mit einem nach außen hin durchgehenden Schlitz (4') hergestellt.

An einen separaten Stopfen (11) kann eine innere Dichthülse (11') und im Abstand (A), der etwa der Wanddicke (W) des Behälters (2) entspricht eine äußere Dichthülse (11") angeformt sein.

Auf der Außenkontur der inneren Dichthülse (11') und/ oder in der Innenkontur der äußeren Dichthülse (11") können umlaufende Dichtlippen (34) eingeformt sein.

An einen separaten Stopfen (11) kann des Weiteren eine innere Dichthülse (11') angeformt ist, in deren Außenseite ein kurzer Entlüftungskanal (33) eingeformt ist.

Eine Platte (11"') des Stopfens oder stirnseitig an die große Öffnung (30) kann ein Energie-Richtungsgeber (36) zum Verschweißen angeformt ist.

In der Austrittsöffnung (19) der Düse (9) kann eine dünne Membran (20) eingeformt sein.

Im äußeren Ende (13) einer Kappe (14) kann eine Vertiefung (15) eingeformt sein, in der eine in die Austrittsöffnung (19) passende Nadel (16) aus Kunststoff und/oder aus Metall (26) angeordnet ist.

An der Innenseite (23) einer Kappe (14) kann eine in die Austrittsöffnung (19) passende innere Nadel (16') aus Kunststoff und/oder aus Metall (26) angeordnet sein.

Der Schlitz (4, 4') an wenigstens einer Stelle zur Außenseite hin zu einem schmalen Spalt (24) zusammen geführt ist, um den Dosierhub zu begrenzen.

An das untere Ende (1) des Behälters (2) kann ein Einstellring (27) geschnappt sein, dessen unterschiedlich breite Nocken (28, 29) jeweils nacheinander in den Schlitz (4,4') tauchen.

Die Figuren 33 bis 37 zeigen Ansichten und Schnitte durch einen geöffneten Klebe- und Dosierstift mit Stopfen 11 mit einem separaten Stopfen 11 im Behälter 2. Der Stopfen 11 besitzt hier einen Schlitz 4', wodurch der elastische Bereich des Behälters 2 vom Stopfen 11 beginnend bis in dessen Mitte hin verläuft. Wesentlich ist, dass die Düse 9 direkt an das oberen Ende des Behälters 2 angespritzt werden konnte, was besonders kostengünstig ist.

Figur 34 zeigt einen Querschnitt durch einen Behälter 2 mit einem Stopfen. Der Stopfen 11 mit seinen beiden inneren und äußeren Dichthülsenl 1', 11" ist einzeln in Figur 37 gezeigt.

Figur 38 bis 41 zeigen Ansichten und Schnitte durch einen geschlossenen Klebe- und Dosierstift 21 mit einem separaten Stopfen 11, 11', 11" im Behälter 2. Der Schlitz 4 verläuft im Behälter 2 in diesem Beispiel bis an deren Schulter 25 heran, damit ein passender Formstift im Spritzgießwerkzeug ohne Hinterschneidung bleibt und er aus der Düse 9 heraus gezogen werden kann. Damit in diesem Falle ein möglichst tiefer Schlitz 4 realisiert werden kann, der eine spürbare Wirkung beim Drücken des Behälters ergibt - im Bild ist er 10 mm-, wurde die Düse mit einem Versatz V asymmetrisch nach außen versetzt, und zwar weg vom Grund des Schlitzes 4.

Der Stopfen 11, der in diesem Falle ebenfalls einen Schlitz 4' besitzt, ist mit seiner inneren Dichthülse 11' in den Behälter 2 gepresst. Er muss lediglich über eine lange, ebenfalls mit einem Schlitz 4' versehene Dichthülse 11' den Behälter 2 auch während des Drückens hermetisch abdichten. Das kann durch umlaufende Lippendichtungen 34 verstärkt werden.

Außerdem ist hier am Ende der großen Öffnung 30 ein Energierichtungsgeber 36 angeformt, der eine perfekte Schweißverbindung zwischen Stopfen 4 und Behälter 2 ermöglicht. Perfekt arbeitet diese Dichtung des offenen Behälterendes 1, wenn am Stopfen 11 außen um den Behälter 2 herum eine äußere Dichthülse 11" angeformt ist.

Damit man während des Füllvorganges ein Überdruck im Behälter 2 ableiten kann, ist in die Außenkontur der inneren Dichthülse 11' ein innerer und ein äußerer Entlüftungskanal 33, 33' eingeformt. Er endet kurz vor der Platte 11" des Stopfens 11.

In Figur 42 ist ein weiterer Klebestift mit einem spritzgegossenen Behälter 2 mit Schlitz 4, 4' und asymmetrischer Düse 9 dargestellt, die einen Versatz V zur Hauptachse 3 aufweist, und zwar seitlich zu einem relativ tiefen, großen Schlitz 4. In diesem Beispiel ist ein tiefer Schlitz 4 möglich geworden, der die an sich harte HDPE-Flasche mit 1,3 mm Wanddicke angenehm weich werden lässt bzw. verformbar macht, so dass eine gute Dosierbarkeit des Klebstoffs möglich ist. Der Schlitz 4 kann ebenfalls gegenüber der Hauptachse des Behälters versetzt sein. Der Schlitz 4 durchgreift die Schulter 25 des Behälters 2, ist also im Bereich der Schulter 25 mit einem offenen Ende versehen. Entsprechend kann der Schlitz auch bis an den Boden 11 geführt sein, d.h. den Stopfen 4 durchgreifen und im Bereich des Bodens ein offenes Ende aufweisen.

Figur 43 zeigt eine Verschlusskappe 14 des Klebstifts nach Figur 42 mit einem Gewindeanschlag 43, der mit einem Gewindeanschlag 44 an der Schulter des Behälters 2 zusammenwirkt. Die Verschlusskappe 14 weist ebenfalls eine Nadel 16 zum Öffnen der Austragöffnung 19 der Düse 9 auf.

Bezug nehmend auf die Figuren 33 bis 43 ist also ein Klebe- und Dosierstift mit Stopfen zum präzisen Dosieren von Sekunden- Klebstoffen, SchraubensicherungsLack, Farben, aber auch von Augentropfen und Kosmetika aus einem handlichen Stift mit etwa 3g bis 50g Inhalt und mit einem angenehm leichten Fingerdruck dargestellt, der dadurch gekennzeichnet ist,
● dass vom unteren Ende (1) eines dort mit einer großen Öffnung (30) versehenen, spritzgegossenen Behälters (2) aus ein mindestens 1 mm breiter, konzentrisch zur Hauptachse (3) und durch den Außenmantel (35) nach außen hindurch verlaufender Schlitz (4) eingeformt ist, der bis an die Schulter (25) des Behälters (2) heran oder durch sie hindurch verläuft,
● dass ein separater Stopfen (11, 11', 11", 11"') mit oder ohne einem Schlitz (4') formschlüssig und dichtend in die große Öffnung (30) dieses Behälters (2) eingepresst ist,
● dass am oberem Ende (5) des Behälters (2) und stirnseitig auf dessen Schulter (25) direkt eine Düse (9) mit einer Austrittsöffnung (19) an der Spitze oderein Hals (39) mit Gewinde (12) oder mit Prellring (38) oder mit einer Steuerhülse (41) mit Stift als Bestandteil einer Drehdüse (42) entweder in der Hauptachse (3) angeformt ist oder
● dass an der Schulter (25) eine Düse (9) bzw. eine Drehdüse (42) vom Schlitz (4) weg nach außen hin versetzte oder seitlich mit einem Versatz (V) versetzt an der Schulter (25) angeformt ist.

Ein separater Stopfen (11), der für die Öffnung (30) eine längere, innere Dichthülse (11') tragen kann, ist vorzugsweise mit einem nach außen hin durchgehenden Schlitz (4') hergestellt.

An einen separaten Stopfen (11) können eine innere Dichthülse (11') und im Abstand (A), der etwa der Wanddicke (W) des Behälters (2) entspricht, eine äußere Dichthülse (11") angeformt sein.

Auf der Außenkontur der inneren Dichthülse (11') und/ oder in der Innenkontur der äußeren Dichthülse (11 ") können umlaufende Dichtlippen (34) eingeformt sein.

An einen separaten Stopfen (11) kann eine innere Dichthülse (11') angeformt sein, in deren Außenseite ein kurzer Entlüftungskanal (33) eingeformt ist.

An eine Platte (11'") des Stopfens oder stirnseitig an die große Öffnung (30) kann ein Energie-Richtungsgeber (36) zum Verschweißen angeformt sein.

In der Austrittsöffnung (19) der Düse (9) kann eine dünne Membran (20) eingeformt sein.

Innerhalb der Düse (9) kann ein separater kleiner Stopfen (21') mit mindestens je einem Schlitz (10) an den Enden eingepresst sein.

Am äußeren Ende (13) einer Kappe (14) kann eine Vertiefung (15) eingeformt sein, in der eine in die Austrittsöffnung (19) passende Nadel (16) aus Kunststoff und/oder aus Metall (26) angeordnet ist.

An der Innenseite (23) einer Kappe (14) kann eine in die Austrittsöffnung (19) passende innere Nadel (16') aus Kunststoff und/oder aus Metall (26) angeordnet sein.

Der Schlitz (4,4') kann an wenigstens einer Stelle zur Außenseite hin zu einem schmalen Spalt (24) zusammen geführt sein, um den Dosierhub zu begrenzen.

An das untere Ende (1) des Behälters (2) kann ein Einstellring (27) geschnappt sein, dessen unterschiedlich breite Nocken (28, 29) jeweils nacheinander in den Schlitz (4, 4') tauchen.

Figur 44 zeigt eine Ansicht eines Klebestiftes mit Drehhülse 40, die im geschlossenen Zustand dichtend auf dem Dichtstift einer Steuerhülse 41 sitzt.

Die Figuren 45 bis 49 zeigen perspektivisch und zum Teil in einer Explosivdarstellung fünf Versionen A bis E eines Universal-Adapters mit verschiedenen Düsen und Betätigungen.

In Figur 45 ist in Version A eine 20g-Sekundenkleber-Flasche mit Schlitz 4 dargestellt. An ihrem Adapter 8, der darunter einzeln gezeigt ist, befindet sich ein Hals 42 mit 18mm- Gewinde 43. Darauf ist ein handelsüblicher Drehverschluss 40, 41, 44 geschraubt. Er besteht aus einer Steuerhülse 41 mit dem 18 mm Innenwinde und einem bis in die Austrittsöffnung 19 ragender Steuerstift 44. Auf einen Bund 46 auf der Steuerhülse 41 ist eine Drehhülse 40 geschnappt, die mit Hilfe des Gewindes 47 hin und her drehbar ist.

Leicht abgewandelt, aber günstiger herstellbar ist die Version B in Figur 46, bei der die Steuerhülse 41 zusammen mit dem Steuerstift 45 unmittelbar und einteilig an die Stirnseite 25 des Adapters 8 gespritzt ist.

Ebenfalls ein Hals 42 mit Hals-Gewinde 43 ist in der Version C nach Figur 47 an die Stirnseite 25 des Adapters 8 angeformt. Darauf hat man nun eine Gewindehülse 49 geschraubt, die selbst eine feinere Düse 9 mit einem kleinen Gewinde 12 für eine Kappe 14 mit passendem Innengewinde trägt.

Version D in Figur 48 zeigt den Hals 42 mit dem gleichen Hals-Gewinde 43, jedoch mit einer zur Austrittsöffnung 19 hin schlanker werdenden Düse 9, die an den Hals 42 unmittelbar einteilig angeformt ist.

Letztlich ist in der Version E nach Figur 49 eine besonders günstige Lösung abgebildet. Dabei ist die feinere Düse 9 mit einem 7mm-Gewinde direkt an die Stirnseite 25 des Adapters 8 angespritzt.

Im Falle eines unten mit einem Boden geschlossenen Behälters, dessen oberes Ende über eine große Öffnung verfügt, kann an das offene, obere Ende entweder ein Gewinde oder ein Prellring angeformt sind, an dem ein Universal-Adapter befestigt ist. An dessen Stirnseite befinden sich Bezug nehmend auf die Figuren 44 bis 49 entweder:
A) ein Hals (42) mit Hals-Gewinde
   oder mit einem Prellring (44) und darauf eine Drehhülse (40) auf einer Steuerhülse (41) mit einem die Austrittsöffnung (19) abdichtenden Steuerstift (45) oder
B) direkt angeformt eine Steuerhülse (41) mit einem die Austrittsöffnung (19) abdichtenden Steuerstift (45), auf dem eine Steuerhülse (41) hin - und her drehbar ist oder
C) ein Hals (42) mit Hals-Gewinde (43)
   oder mit einem Prellring (44) und darauf ist eine separate, große Düse (9') geschraubt, an die vom eine kleine Düse (9) mit Gewinde (12) angeformt
   ist.
D) ein Hals (42) mit Hals-Gewinde (43) oder mit einem Prellring (44) darauf angeformt bzw. montiert sind, der in Richtung der Austrittsöffnung (19) mit einer an den Hals (42) direkt und einteilig daran angeformten kleinen Düse (9) verlängert ist oder
E) eine kleine Düse (9) mit Austrittsöffnung (19) und mit einem Außengewinde (12) oder Prellring (12') für eine Kappe (14).

Bei Version A ist an der Stirnseite (25) des Universal-Adapters (8) ein Hals (42) mit einem Hals-Gewinde (43) oder mit einem Prellring (44) angeformt ist, auf den eine Steuerhülse (41) mit einem die Austrittsöffnung (19) abdichtenden Steuerstift (45) sowie eine darauf hin und her drehbare Drehhülse (40) montiert sind.

Bei Version B ist direkt und einteilig an die Stirnseite (25) des Adapters (8) eine Steuerhülse (41) mit einem die Austrittsöffnung (19) abdichtenden Steuerstift (45) angeformt, auf den eine darauf hin und her drehbare Drehhülse (40) montiert sind.

Bei Version C ist ein gleich großer Hals (42) mit einem Hals-Gewinde (43) vorgesehen, auf den eine separate, große Gewindehülse (49) geschraubt ist, die vom selbst eine kleinere Düse (9) mit Gewinde (12) für eine große Kappe (14') besitzt.

Ein Universal-Adapter (8) nach der Version D trägt einen Hals (42) mit einem Hals-Gewinde (43), der im Sinne eines einheitlichen Werkzeugaufbaues nach vom um eine zur Austrittsöffnung (19) hin feiner werdenden Düse (9) einteilig verlängert ist.

Bei der Version E ist an der Stirnseite (25) des Universal- Adapter (8) selbst eine kleinere Düse (9) mit Gewinde (12) für eine kleine Kappe (14) angeformt ist.

Der über den Boden (10) hinaus verlaufende Schlitz (4,4') kann an wenigstens einer Stelle zur Außenseite hin zu einem schmalen Spalt (24) zusammen geführt sein, um den Dosierhub zu begrenzen.

An das untere Ende (1) des Behälters (2) kann ein Einstellring (27) geschnappt sein, von dessen unterschiedlich breiten Nocken (28,29) jeweils einer in den Schlitz (4 und/ oder 4') taucht.

In der Austrittsöffnung (19) der Düse kann eine dünne Membran (20) eingeformt sein.

Im äußeren Ende (13) einer Kappe (14) kann eine Vertiefung (15) eingeformt sein, in der eine in die Austrittsöffnung (19) passende Nadel (16) aus Kunststoff und/oder aus Metall (26) angeordnet ist.

In der Innenseite (23) einer Kappe (14) kann eine in die Austrittsöffnung (19) passende innere Nadel (16') aus Kunststoff und/oder aus Metall (26) angeordnet sein.

Die Figuren 50 bis 53 zeigen drei Ansichten und einen Schnitt durch eine zylindrische Softflasche für Cyanacrylat-Klebstoff. Von der Seite eines Bodens 3 her ist genau mittig eine zylindrische Aussparung 4 eingeformt worden, die 1° Entformwinkel aufeist. Zusätzlich besitzt sie zur leichteren Ausformbarkeit einen runden Übergang 8 zur Schulter 5 der Flasche 1 hin. Zur Außenkontur 6 der Flasche 1 hin ist die Aussparung 4 bis auf einen Spalt 7 von 3 mm zusammengeführt. Dieser Spalt 7 ermöglicht zum Einen die leichte Drückbarkeit, begrenzt zum Anderen den maximalen Hub des Flaschenringes 13. Das ist gewollt, um ein Überdosieren zu verhindern. Die schlanke Düse 10 wird von einer Schraubkappe 11 abgedichtet, in deren Innenseite ein kurzer Dichtstift 14 angeformt ist, der in die Düse 10 ragt.

Die Figuren 54 bis 57 zeigen drei Ansichten und einen Schnitt durch eine konische Softflasche für Cyanacrylat-Klebstoff. Von der Seite des Bodens 3 her ist symmetrisch zur Hauptachse 16 eine konische Aussparung 4 eingeformt worden, die 3° Entformwinkel aufweist. Diese konische Form des Flaschenringes 13 weist eine bessere Standfestigkeit auf.

Figur 58 zeigt einen Vorformling 17, der einen Hals 15 mit einem Gewinde 18 besitzt und in der Unterseite 3 eines noch kleinen Hohlkörpers 2' hin bereits eine kleine Aussparung 4' eingeformt hat.

Die Figuren 59 bis 62 zeigen eine Kindersicherung an einer zugeschraubten Schraubkappe 5 auf einer Sekunden-Kleberflasche 7 in Ansichten und Schnitten. In einem Abstand A und durch je einen Schlitz 1,2 getrennt wurden zwei um 180° versetzte Federzungen 3, 4 koaxial nach außen versetzt an einer Schraubkappe 5 mit einer zentralen Dichthülse 15 zum Abdichten der Öffnung 32 einer Düse 6 einer Sekunden-Klebeflasche 7 angeformt.

Auf bzw. in der Stirnseite 14 einer Flasche 27 oder eines darauf befestigten, die Düse 6 tragenden Adapters 16 sind diverse Erhöhungen 10, 11 oder Vertiefungen 12, 13 angeformt. Von diesen Erhöhungen 10, 11 oder Vertiefungen 12, 13 ausgehend in Richtung der Düse 6 befindet sich ein Freiraum 17, in dem keine Hindernisse für die überstehenden, äußeren Enden 8, 9 der Federzungen 3, 4 angeordnet sind.

Dies äußeren Enden 8, 9 der Federzungen 3, 4, die hier als feinere Zähne 8', 9' ausgebildet sind, sind im zugeschraubten Zustand hinter eine der Erhöhungen 10, 11 auf der Stirnseite 14 des die Düse 6 tragenden Adapters 16 eingerastet.

Wenn man die Federzungen 3, 4 drückt, dann gelangen deren Enden 8, 9 in den beschriebenen Freiräume 17 und man kann in diesem Zustand die Schraubkappe 5 oder in anderen Beispielen die Drehdüse 25 nach links herum abdrehen. Diese überlagerte Drück- und Drehbewegung gelingt nach amtlichen Tests Kindern unter 3 Jahren nicht. Um auch Kinder zwischen 3 und 6 Jahren zu schützen, sind die Biegekräfte der dargestellten, stabilen Federzungen 3, 4 entsprechend hoch.

In den Figuren 50 bis 58 ist also ein Soft- Flasche für Cyan-Klebstoffe aus wenig durchlässigem PE, in der Regel HDPE in den Größen von etwa 10 bis 100 ml für Cyanacrylat- Klebstoff, sog. Sekundenklebstoff, aber auch für Schraubensicherungs- Lack und Farben dargestellt, wobei die Soft-Flasche eine überwiegend runde, also nicht flache Form haben soll. Die Soft-Flasche ist dadurch gekennzeichnet,
● dass eine im Wesentlichen runde Flasche (1) aus Kunststoff, deren Hohlkörper (2) zylindrisch, kegelig und / oder ballig oder konkav ist von der Unterseite (3) her eine in Richtung der Schulter (5) verlaufende mittige oder außer-mittige Aussparung (4) von mindestens 15 Millimeter Höhe (H) eingeformt ist,
● dass die Aussparung (4) einen sich zum Außenmantel (6) der Flasche (1) hin verjüngenden axiale Spalt (7) aufweist und
● dass das äußere Ende (12) des Spaltes (7) als Hubbegrenzung (9) ausgebildet ist.

Der axiale Spalt (7) kann eine Breite (B) von mindestens zwei Millimetern aufweisen.

Das innere Ende der Aussparung (4) kann eine starke Verrundung (8) aufweisen.

Die Flasche (1) mit ihrer Aussparung (4) und dem Spalt (7) kann aus einem Vorformling (17) heraus nach einem Spritzblas- Verfahren hergestellt sein.

Der Vorformling (17) kann bereits über eine angedeutete Aussparung (4') verfügen.

Die in den Figuren 59 bis 70 dargestellten Kindersicherung für Sekundenkleber-Flaschen, insbesondere für eine Schraubkappe zum Verschließen der Düse einer Flasche mit Cyanacrylat- Klebstoff, sogenannten Sekunden-Klebstoff, der Werkstücke, aber auch Augenlider und Finger in Sekunden verklebt, so dass Kinder diese Kappen im Normalfalle nicht abschrauben können, ist vorgesehen,
● dass in einem Abstand (A) und durch je einen Schlitz (1,2) getrennt zwei um etwa 180° versetzte Federzungen (3,4) koaxial an einer Schraubkappe (5) mit einer zentralen Dichthülse (15) oder an einer Drehdüse (25) zum Abdichten der Öffnung (32) einer Düse (6) einer Sekunden-Klebeflasche (7) angeformt sind,
● dass auf bzw. in der Stirnseite (14) einer Flasche (27) oder eines darauf befestigten, die Düse (6) tragenden Adapters (16) diverse Erhöhungen (10, 11) oder Vertiefungen (12, 13) und daneben ein Freiraum (17) angeformt sind und
● dass die äußeren Enden (8, 8', 9, 9') der Federzungen (2, 4) im zugeschraubten Zustand hinter eine der Erhöhungen (10, 11) oder in je eine der Vertiefungen (12, 13) auf bzw. in der Stirnseite (14) eines die Düse (6) tragenden Adapters (16) bzw. einer Flasche (27) eingerastet sind.

Die Federzungen (3, 4) können als Stege (33, 34) oder als Hülsensegmente (19, 20') ausgebildet sind.

Die Abstände (A) können als koaxiale Schlitze (1, 2) ausgebildet sind, die vom inneren Ende (18) der Schraubkappe (5) aus beginnen.

Die äußeren Enden (8, 9) der Federzungen (3,4) können nach dem Zusammendrücken in einen Freiraum (17) des Adapters (16) in dessen Stirnseite (14) zwischen der Düse (6) und den Erhöhungen (10, 11) oder den Vertiefungen (12, 13) federnd eingedrückt sein.

Die äußeren Enden (8, 9) der Federzungen (3, 4) können auch nach dem Zusammendrücken in einen Freiraum (17) der Flasche (27) in deren Stirnseite (14) nach innen oder nach außen hin aus dem Bereich der Erhöhungen (10, 11) oder den Vertiefungen (12, 13) heraus federnd gedrückt sein.

Auch können die äußeren Enden (8, 8', 9, 9') der Federzungen (3, 4) nach dem Zusammendrücken in einen Freiraum (17) des Adapters (16) in dessen Stirnseite (14) zwischen der Düse (6) und den Erhöhungen (10, 11) oder den Vertiefungen (12, 13) federnd eingedrückt sein und die Schraubkappe (5) nur in dieser Position nach links schraubbar sein.

In der Figur 63 ist ein einzelner Adapter 16 mit diversen Erhöhungen 10, 11 auf dessen Stirnseite 14 abgebildet. Die Anlaufseite der Erhöhungen 10, 11 besitzt je eine Fase. Hinter den scharfen Kanten auf der Gegenseite schnappen beim Zudrehen der Kappe 5 die Zähne 8', 9' an den äußeren Enden 8,9 der Federzungen 3,4 aus Figur 64 ein.

Wenn die Federzungen 3, 4, die als Hülsensegmente 19, 20 ausgebildet sind, in den jeweiligen Schlitz 1, 2 hinein zusammendrückt sind und man gleichzeitig nach links dreht, kann man nur so die Kappe 5 kindergesichert abdrehen. Außerdem hat man so eine sehr wirksame Transportsicherung vom Hersteller bis hin zum Verkauf erzeugt. Sie ist aber auch für den Anwender nützlich, der die Sekundenkleberflasche 7 von deren Originalität befreit und sie in Betrieb genommen hat. Sie kann sich so gesichert nicht versehentlich in der Werkzeugtasche öffnen, was verheerende Folgen hätte.

Die Figuren 65 bis 68 stellen eine Kindersicherung an einer zugeschraubten Drehdüse 25 auf einem speziellen Adapter 16 mit Dichtstift 22 auf einer Sekunden- Kleberflasche 7 in Ansichten und Schnitten dar.

An der Stirnseite 14 des Adapters 16 befindet sich dort direkt angeformt die Steuerhülse 26 mit dem Gewinde 24 für eine Drehdüse 25 (siehe Figur 68) und mit einem Überlauf 23 für den Klebstoff. Die Öffnung 32 der Düse 6 wird im zugedrehten Zustand von dem Dichtstift 22 verschlossen. Auf die Stirnseite 14 des Adapters 16 sind 20 kleine Erhöhungen 10, 11 angeformt, die einseitig angeschrägt sind. Dahinter rasten beim Zuschrauben winzige Zähne 8', 9' an den Enden 8, 9 der Federzungen 3, 4. Erst wenn man auf die vorderen Enden der Federzungen 3, 4 drückt, kippen selbige über ihre Anlenkung 31 hinweg nach außen hin in einen Freiraum 17 und die Zähne 8', 9' gelangen aus dem Bereich der Erhöhungen 10, 11 heraus.

Die axialen Rillen 30 erleichtern das Abschrauben der Drehdüse 25 bei gleichzeitig gedrückten Federzungen 3, 4.

Figur 69 zeigt eine stiftartige 5g-Sekunden-Klebeflasche 7 mit einem Längsschlitz 29 zur leichteren Drückbarkeit und mit diversen Erhöhungen 10, 11 auf der Stirnseite 14 der Flasche 27 selbst. Die Schraubkappe 5 wird asymmetrisch zur Hauptachse auf die Düse 6 geschraubt. Die Federzungen 3, 4 sind hier laut Figur 70 direkt in den Mantel der Schraubkappe 5 eingeformt. Am unteren Rand der Schraubkappe 5 erkennt man einen überstehenden Zahn 8, der beim Zudrehen hinter die Erhöhungen 10, 11 schnappt.

Der Dosierstift nach der Erfindung dient also zum präzisen Dosieren von fließfähigen Stoffen, insbesondere Cyanacrylat-Klebstoffen, von Schraubensicherungslack, von Augentropfen oder von Kosmetika. Er stellt einen handlichen Stift dar, der mit einem angenehm leichten Finderdruck betätigbar ist. Der Behälter des Dosierstifts nach der Erfindung kann insbesondere 3 g bis 10g fließfähigen Stoff aufnehmen.

Die Düse des Dosierstifts nach der Erfindung kann ein Außengewinde tragen, über das eine Verschlusskappe fixiert werden kann.

In der Austrittsöffnung der Düse kann eine dünne Membran eingeformt sein. Diese muss bei Erstbenutzung des Dosierstifts nach der Erfindung durchstoßen werden. Hierzu kann am äußeren Ende der Verschlusskappe eine Vertiefung eingeformt sein, in der eine in die Austrittsöffnung passende Nadel aus Kunststoff und/oder aus Metall angeordnet ist.

Um den Dosierstift nach der Erfindung nach der Erstbenutzung wieder verschließen zu können, ohne dass das Risiko eines Austretens des fließfähigen Stoffes durch die Düse gegeben ist, kann an der Innenseite der Verschlusskappe eine in die Austrittsöffnung passende innere Nadel aus Kunststoff und/oder aus Metall angeordnet sein. Im Falle einer an der Kappenaußenseite angeordneten Nadel können die innere Nadel und die außen angeordnete Nadel von dem gleichen Metall- und/oder Kunststoffstift gebildet sein.

Die Düse des Dosierstifts des Dosierstifts nach der Erfindung kann direkt auf eine Schulter des Behälters angeformt sein. Auf die Schulter des Behälters kann auch ein Hals mit einem Gewinde oder ein Hals mit einem Prellring angeformt sein, sodass ein Adapter mit der Düse mit dem Behälter verbunden werden kann.

Die Düse kann gegenüber dem Schlitz bezogen auf die Hauptachse des Behälters nach außen hin einen Versatz aufweisen und so an der Schulter angeformt sein.

Um ein einfaches Verschweißen des Stopfens mit dem Behälter zu ermöglichen, kann an eine Stirnplatte des Stopfens oder an das offene Ende des Behälters, das an den Stopfen grenzt, ein Energie-Richtungsgeber zum Verschweißen angeformt sein.

Um die Dosiermenge einstellen zu können, die beim Drücken des Behälters über die Austrittsöffnung der Düse ausgebracht wird, kann an das der Düse abgewandte Ende des Behälters ein Einstellring angebracht sein, der unterschiedlich breite Noppen aufweist, die insbesondere in Umfangsrichtung des Einstellrings zueinander versetzt sind und je nach Stellung des Einstellrings zur Begrenzung der Dosiermenge in den Schlitz eintauchen.

Der Schlitz hat vorzugsweise eine Breite von mindestens 1mm. Der Stopfen kann mit oder ohne Schlitz ausgeführt sein und ist vorzugsweise formschlüssig und dichtend in das der Düse abgewandte offene Ende des Behälters eingepresst.

Die Düse kann als Drehdüse ausgebildet sein, die eine Steuerhülse mit korrespondierendem Verschlussstift aufweist.

Es wird ausdrücklich darauf hingewiesen, dass ausgehend von dem im Anspruch 1 definierten Gegenstand die vorstehend genannten oder in den Unteransprüchen genannten zusätzlichen Merkmale einzeln oder auch in beliebiger Kombination realisiert sein können.

## Patentansprüche

1. Dosierstift zum Dosieren eines fließfähigen Stoffes, insbesondere eines Klebstoffes wie Sekundenklebstoff, umfassend
- einen Behälter (2)mit einer Hauptachse, der eine Umfangswand hat, die sich entlang der Hauptachse erstreckt, und
- einen Behälterboden, der entweder von einem in ein offenes Behälterende eingesetzten Stopfen (11) oder von einer an der Umfangswand angeformten Stirnwand gebildet ist, und
- eine an der dem Behälterboden abgewandten Stirnseite des Behälters angeordnete Düse (9) mit einer Austrittsöffnung zum Ausbringen des fließfähigen Stoffes,
**dadurch gekennzeichnet, dass** der Behälter (2) nach einem Spritzgießverfahren hergestellt ist und in der Umfangswand des Behälters (2) mindestens ein Schlitz(4) eingeformt ist, der sich parallel zu Hauptachse erstreckt und sich in dem Stopfen (11) bzw. der Stirnwand fortsetzt.

2. Dosierstift nach Anspruch 1, **dadurch gekennzeichnet, dass** sich der Schlitz (4) in einer Stirnplatte des Stopfens (11) fortsetzt, so dass der Schlitz im Bereich des Bodens ein offenes Ende hat.

3. Dosierstift nach Anspruch 1 oder 2, **dadurch gekennzeichnet, dass** der Schlitz (4) eine dem Boden abgewandte Schulter (25) des Behälters (2) durchgreift, so dass der Schlitz (4) im Bereich der Schulter ein offenes Ende hat.

4. Dosierstift nach einem der Ansprüche 1 bis 3, **dadurch gekennzeichnet, dass** die Hauptachse durch den Schlitz (4) verläuft.

5. Dosierstift nach einem der Ansprüche 1 bis 4, **dadurch gekennzeichnet, dass** die Düse (9) bezogen auf die Hauptachse des Behälters (2) exzentrisch angeordnet ist, so dass die Achse der Düse (9) und die Hauptachse des Behälters (2) zueinander versetzt sind.

6. Dosierstift nach einem der Ansprüche 1 bis 5, **dadurch gekennzeichnet, dass** sich der Schlitz an zumindest einer Stelle bezogen auf die Hauptachse radial nach außen hin zu einem schmalen Spalt verjüngt.

7. Dosierstift nach einem der Ansprüche 1 bis 6, **dadurch gekennzeichnet, dass** die Düse (9) einstückig an dem Behälter angeformt ist.

8. Dosierstift nach einem der Ansprüche 1 bis 6, **dadurch gekennzeichnet, dass** der Behälter (2) an seinem dem Boden abgewandten Ende ein Gewinde oder einen Prellring zum Anbinden eines Adapters mit der Düse und der Austrittsöffnung aufweist.

9. Dosierstift nach einem der Ansprüche 1 bis 8, **dadurch gekennzeichnet, dass** der Stopfen (11) eine an der Umfangswandinnenseite anliegende Dichthülse (11') aufweist, die der Form der Umfangswand folgt und in der sich der Schlitz (4) fortsetzt und an deren Außenseite vorzugsweise eine umlaufende Dichtlippe angeordnet ist.

10. Dosierstift nach einem der Ansprüche 1 bis 9, **dadurch gekennzeichnet, dass** der Stopfen (11) eine an der Umfangswandaußenseite aufweisend anliegende äußere Dichthülse (11") aufweist, die der Form der Umfangswand folgt und an deren Innenseite vorzugsweise eine umlaufende Dichtlippe angeordnet ist und die vorzugsweise von der inneren Dichthülse (11') einen Abstand hat, der etwa der Wandstärke der Umfangswand des Behälters (2) entspricht.

11. Dosierstift nach Anspruch 9, **dadurch gekennzeichnet, dass** an der inneren Dichthülse (11') außenseitig ein kurzer Entlüftungskanal (33) eingeformt ist.

12. Dosierstift nach einem der Ansprüche 1 bis 11, **dadurch gekennzeichnet, dass** der Schlitz (4) eine Breite von mindestens 1 mm hat.

13. Dosierstift nach einem der Ansprüche 1 bis 12, **dadurch gekennzeichnet, dass** der Behälter (2) elastisch verformbar ist, so dass der Schlitz (4) federnd ausgebildet ist.

14. Dosierstift nach einem der Ansprüche 1 bis 13, **dadurch gekennzeichnet, dass** in der Düse (9) im Bereich der Austrittsöffnung (19) eine dünne Membran (20) eingeformt ist.

15. Dosierstift nach einem der Ansprüche 1 bis 14, **dadurch gekennzeichnet, dass** eine Kappe (14) der Düse (9) an einem äußeren Ende eine Vertiefung (15) aufweist, in der eine in die Austrittsöffnung (19) passende Nadel (16) aus Kunststoff und/oder aus Metall angeordnet ist.
